# EUROPÄISCHE PATENTSCHRIFT

(11) **EP 0 890 746 B1**
(45) Veröffentlichungstag und Bekanntmachung des Hinweises auf die Patenterteilung: **12.09.2001**
(21) Anmeldenummer: 97111706.4
(22) Anmeldetag: 10.07.1997
(51) Int. Cl.: F15B 1/027, B61D 5/00

(54) **Vorrichtung zur Aufnahme, Umwandlung und Speicherung von Energie an einem Fahrzeug ohne eigenen Abtrieb**
Device for extracting,converting and storing energy on an unpowered vehicle
Dispositif pour la production, la conversion et l'accumulation d'énergie pour un véhicule sans moteur

(43) Veröffentlichungstag der Anmeldung: 13.01.1999
(73) Patentinhaber: BOLENZ & SCHÄFER MASCHINENFABRIK GmbH, D-35216 Biedenkopf/Eckelshausen (DE)
(72) Erfinder: Wege, Manfred, 35075 Gladenbach (DE)
(74) Vertreter: Olbricht, Karl Heinrich, Dipl.-Phys.

(56) Entgegenhaltungen:
- DE-A- 4 202 792
- DE-U- 9 113 007
- FR-A- 2 592 849
- FR-A- 2 701 937
- US-A- 2 910 013
- US-A- 4 377 975
- PATENT ABSTRACTS OF JAPAN vol. 018, no. 076 (M-1556), 8.Februar 1994 & JP 05 288201 A (KAYABA IND CO LTD), 2.November 1993,

## Beschreibung

Die Erfindung betrifft eine Vorrichtung gemäß dem Oberbegriff des Anspruchs 1.

Vorrichtungen mit diesen Gattungsmerkmalen sind bereits bekannt. Aus dem DE-G 91 13 007 geht ein Zylinderdruckspeicher mit Lade-Ölstromabschalteinrichtung hervor. Dabei ist der Zylinder durch einen fliegenden Kolben in einen Gasraum und einen Ölraum unterteilt. Zum Aufladen des Druckspeichers, das heißt, zur Kompression des im Gasraum befindlichen Gases, wird durch eine in den Ölraum führende Rohrleitung für den Lade-Ölstrom Öl in den Ölraum gepumpt. Dies geschieht bei der Verwendung in einer Hydraulikanlage an einem nicht mit eigenem Antrieb ausgestatteten Fahrzeug, beispielsweise einem Eisenbahnwaggon für Schüttgüter, mit einer hydraulisch betätigbaren Entladeeinrichtung durch eine an sich bekannte Radsatzpumpe, die während der Fortbewegung des Fahrzeuges ständig pumpt.
Nach beendeter Aufladung des Druckspeichers wird der Lade-Ölstrom drucklos durch eine Rücklaufrohrleitung an dem Druckspeicher vorbei in einen Öltank weitergeleitet. Daraus wird das Öl für den nächsten Ladevorgang wieder entnommen.

Eine solche Vorrichtung, die während der Fahrt eines selbst antriebslosen und nicht mit einer eigenen Energiequelle ausgestatteten Fahrzeuges über dessen Räder Energie aufnimmt und mittels einer Radsatzpumpe in ein Fluidsystem überführt, dort speichert und über allgemein als Arbeitszylinder bezeichnete Fluid-Zylindertriebe verfügbar macht, ist im Transportverkehr von Schüttgütern sehr vorteilhaft. Es bedarf nur noch der Steuerung des oder der Arbeitszylindertriebe zum Bewegen der Entladeeinrichtung des Fahrzeuges.
Eine Steuerung für einen beidseitig beaufschlagbaren in einer Endlage verriegelbaren Arbeitszylinder ist durch die DE 42 02 792 C2 bekannt geworden. Diese besteht ebenfalls aus einem Druckmittel-Zylindertrieb, der aus der gleichen Quelle gespeist wird, wie der Arbeitszylinder. Jedoch muß diese Steuerung zunächst manuell an Ort und Stelle, das heißt, am Fahrzeug eingeschaltet werden. Das erfordert einen hohen personellen Aufwand. Dabei ist - je nach Art des Entladungsortes - das Erreichen und/oder Verlassen des Fahrzeuges nicht immer ungefährlich.

Der Erfindung liegt die Aufgabe zugrunde, für eine hydraulisch betätigbare Entladeeinrichtung an einem nicht mit eigenem Antrieb ausgestatteten Fahrzeug eine Vorrichtung zu schaffen, die geeignet ist, die bisher erforderliche manuelle Tätigkeit am Fahrzeug zum Einschalten der Entladeeinrichtung durch technische Mittel ersetzbar zu machen.

Zur Lösung dieser Aufgabe geht die Erfindung aus von einer Vorrichtung gemäß dem DE-G 91 13 007 in Verbindung mit einer an sich bekannten hydraulisch betätigbaren Entladeeinrichtung wie vorstehend erwähnt.

Die gestellte Aufgabe wird erfindungsgemäß dadurch gelöst, daß bei einer Vorrichtung gemäß dem Oberbegriff des Anspruchs 1 in den von der Radsatzpumpe erzeugten Ölstrom ein Hydraulikmotor mit einem von diesem antreibbaren Elektrogenerator derart eingeschlossen ist, daß der Hydraulikmotor mit dem Elektrogenerator zwischen einem am gasraumseitigen Stirnende des Druckspeichers befindlichen Ventil der Ladeölstrom-Abschalteinrichtung und dem Öltank in die Rücklauf-Rohrleitung eingeschlossen ist.

Weitere Merkmale der Erfindung gehen aus den Ansprüchen 2 bis 4 hervor.

Ein Ausführungsbeispiel der Erfindung wird im Folgenden anhand einer Schemazeichnung näher erläutert. Die Zeichnung beschränkt sich auf denjenigen Teil eines Schaltplanes der Entladeeinrichtung, der die Erfindung betrifft.

Bei diesem Ausführungsbeispiel ist als Hydraulikdruckspeicher ein Zylinderdruckspeicher 1 vorgesehen, bei dem ein fliegender Kolben 2 den Innenraum in einen Ölraum 3 und einen Gasraum 4 unterteilt. Mit einer Radsatzpumpe 5, die ihren Antrieb von einer Achse des Fahrzeuges bei dessen Fortbewegung erhält, wird aus einem drucklosen Öltank **6** ein Ölstrom durch eine Rohrleitung **7** über einen Abzweig **7a** mit einem Rückschlagventil **8** in den Ölraum **3** des Druckspeichers **1** geleitet. Dabei wird der Kolben **2** gegen den Gasraum **4** gedrückt und das in diesem unter Vorspannung befindliche Gas komprimiert. Dabei wird Energie aus der Fortbewegung des Fahrzeuges entnommen und in Druckenergie umgewandelt, die in dem Gasraum **4** des Druckspeichers **1** gespeichert wird. Eine weitere Rohrleitung **9** führt aus dem Ölraum **3** über ein Rückschlagventil **10** zu der in der Zeichnung nicht dargestellten Hydraulikanlage für das Öffnen und Schließen der Entladeeinrichtung des Fahrzeuges.

Die Ladeölstrom-Rohrleitung **7** führt an dem Druckspeicher **1** vorbei durch ein an der gasraumseitigen Stirnwand des Druckspeichers **1** befindliches Ventil **11,** das während des Entladevorganges den Durchfluß sperrt. Wenn der vorgesehene Ladedruck im Gasraum **4** erreicht ist, wird durch einen aus dem Gasraum **4** herausführenden Stößel **12** das Ventil **11** geöffnet. Der Ölstrom kann nun drucklos an dem Druckspeicher **1** vorbei zum Öltank **6** durch die Rücklauf-Rohrleitung **7b** fließen.

Erfindungsgemäß ist in der Rücklauf-Rohrleitung **7b** zwischen dem Ventil **11** am Druckspeicher **1** und dem Öltank **6** ein Hydraulikmotor **13** eingeschlossen, der mit einem Elektrogenerator **14** kraftschlüssig verbindbar ist. Der von diesem erzeugte Strom wird in einem angeschlossenen Stromspeicher **15** gespeichert, aus dem in der Zeichnung nicht dargestellte Mittel zur Betätigung der Ventile eines Steuerzylindertriebes der Entladeeinrichtung gespeist werden können.
Der Stromspeicher **15** ist mit einer an sich bekannten Überladeschutz-Einrichtung ausgestattet, die nach vollendeter Aufladung den Stromgenerator **14** außer Kraft setzt. Danach läuft dieser an dem Hydraulikmotor **13** ohne Last in dem Rücklauf-Ölstrom mit, der nun drucklos in den Öltank **6** fließt.

An den Stromspeicher **15** ist ein in der Zeichnung nicht dargestellter Funkempfänger angeschlossen, der über eine an sich bekannte Fernbedienung Funksignale zur Steuerung der Fahrzeug-Entladeeinrichtung empfangen kann. Damit ist es nicht mehr erforderlich, daß bei jedem Entladevorgang eine Bedienungsperson an dem Fahrzeug tätig werden muß. Das Öffnen und Schließen der Entladeeinrichtung kann über Funk-Fernbedienung von optimalem Standort aus von einer Bedienungsperson gefahrlos und ohne nennenswerten Kraftaufwand oder durch Passieren von Signalgebern am Weg des Fahrzeuges gesteuert werden .

Aus der Anordnung des Hydraulikmotors **13** in der Rücklauf-Rohrleitung **7b** ergibt sich, daß der Hydraulikmotor **13** erst nach vollendeter Aufladung des Druckspeichers **1** von der Radsatzpumpe **5** mit Energie für den Antrieb des Stromgenerators **14** zu versorgen ist. Die die Radsatzpumpe **5** antreibende Energie wird also niemals gleichzeitig, sondern stets nacheinander für das Aufladen des Druckspeichers **1** und den Antrieb des Stromgenerators **14** über den Hydraulikmotor **13** beansprucht. Damit wird das Aufladen beider Speicher auf eine längere Fahrstrecke verteilt und einer Überlastung der den Zug bewegenden Lokomotive entgegengewirkt.

### Bezugszeichenliste

- 1: Zylinderdruckspeicher
- 2: fliegender Kolben
- 3: Ölraum
- 4: Gasraum
- 5: Radsatzpumpe
- 6: Öltank
- 7: Rohrleitung
- 7a: Abzweig
- 7b: Rücklauf-Rohrleitung
- 8: Rückschlagventil
- 9: weitere Rohrleitung
- 10: Rückschlagventil
- 11: Ventil
- 12: Stößel
- 13: Hydraulikmotor
- 14: Elektrogenerator
- 15: Stromspeicher

## Patentansprüche

1. Vorrichtung zur Aufnahme, Umwandlung und Speicherung von Energie an einem Fahrzeug ohne eigenen Antrieb, insbesondere Eisenbahnwagon für Schüttgüter mit einer durch wenigstens einen über einen Steuerzylindertrieb gesteuerten Arbeitszylindertrieb betätigbaren Entladeeinrichtung, die einen über eine Achse des Fahrzeuges mittels Radsatzpumpe aufladbaren hydraulischen Druckspeicher (1) mit einer Ladeölstrom-Abschalteinrichtung enthält, wobei der Ölstrom nach Aufladung des Druckspeichers (1) durch eine an diesem vorbeiführende Rücklauf-Rohrleitung (7b) in einen Öltank (6) ableitbar ist, **dadurch gekennzeichnet, daß** in den von der Radsatzpumpe (5) erzeugten Ölstrom ein Hydraulikmotor (13) mit einem von diesem antreibbaren Elektrogenerator (14) derart eingeschlossen ist, daß der Hydraulikmotor (13) mit dem Elektrogenerator (14) zwischen einem am gasraumseitigen Stirnende des Druckspeichers (1) befindlichen Ventil (11) der Ladeölstrom-Abschalteinrichtung und dem Öltank (6) in die Rücklauf-Rohrleitung (7b) eingeschlossen ist.

2. Vorrichtung nach Anspruch 1, **dadurch gekennzeichnet, daß** mit dem Elektrogenerator (14) ein Stromspeicher (15) zur Speisung von Mitteln für die Aktivierung eines Steuer-Zylindertriebes der Fahrzeug-Entladeeinrichtung elektrisch verbindbar ist.

3. Vorrichtung nach Anspruch 2, **dadurch gekennzeichnet, daß** an dem Stromspeicher (15) eine nach vollendeter Aufladung den Elektrogenerator (14) außer Kraft setzende, an sich bekannte Überladeschutz-Einrichtung vorgesehen ist.

4. Vorrichtung nach einem der Ansprüche 2 oder 3 **dadurch gekennzeichnet, daß** an den Stromspeicher (15) ein Funkempfänger angeschlossen ist.

## Claims

1. Device for extracting, converting and storing energy on an unpowered vehicle, in particular on a railway waggon for bulk goods, comprising discharging means which are operable by a work cylinder drive governed via at least one control cylinder drive and which include a hydraulic pressure accumulator (1) that is chargeable via a wheelset pump (5) coupled to a vehicle axle and that has charging oil flow cut-off means, the oil flow being dischargeable after charging of the pressure accumulator (1) into an oil tank (7) through a return pipe (7b) which bypasses said accumulator, wherein a hydraulic motor (13) having an electrogenerator (14) powered thereby is interposed in the line for the oil flow generated by said wheelset pump (5) in such manner that the hydraulic motor (13) with the electrogenerator (14) is inserted in the return pipe (7b) between a valve (11) of the charging oil flow cut-off means and the oil tank (6), said valve (11) being arranged at a gas-volume-sided front end of the pressure accumulator (1).

2. Device according to claim 1, wherein a storage battery (15) is electrically connectable to the electrogenerator (14) for current supply to activating means for a control cylinder drive of the vehicle discharging means.

3. Device according to claim 2, wherein an overcharge protection means known per se is provided at the storage battery (15) for cutting off the electrogenerator (14) upon completion of charging.

4. Device according to claim 2 or claim 3, wherein a radio receiver is connected to the storage battery (14).

## Revendications

1. Dispositif pour la production, la conversion et l'accumulation d'énergie pour un véhicule sans moteur, notamment un wagon à marchandise pour des matières en vrac, muni d'une installation de décharge opérée par au moins un actionnement à cylindre moteur qui est commandé par un actionnement à cylindre régulateur, dont ladite installation de décharge contient un accumulateur de pression hydraulique (1) qui peut être suralimenté en provenance d'un essieu par une pompe à groupement de roues (5) et qui est equipé d'une installation de blocage du courant d'huile suralimenté, dont ce courant d'huile est vidé après la suralimentation de l'accumulateur de pression hydraulique (1) dans un réservoir d'huile (6) à travers une descendante de retour (7b) bipassant l'accumulateur de pression hydraulique, **caractérisé en ce qu'**un moteur hydraulique (13) entraînant un générateur électrique (14) est intégré d'une telle façon dans le courant d'huile généré par la pompe à groupement de roues (5) que le moteur hydraulique (13) avec le générateur électrique (14) se trouve dans la descendante de retour (7b) entre le réservoir d'huile (6) et une soupape (11) de l'installation de blocage du courant d'huile suralimenté, localisée au bout frontal de l'accumulateur de pression hydraulique (1) donnant sur son compartiment de gaz.

2. Dispositif selon la revendication 1, **caractérisé en ce que** le générateur électrique (14) est prévu d'être électriquement relié à un accumulateur électrique (15) chargé de fournir des moyens pour l'activation d'un actionnement à cylindre régulateur de l'installation de décharge de véhicule.

3. Dispositif selon la revendication 2, **caractérisé en ce que** l'accumulateur électrique (15) est pourvu d'une installation de protection contre un excès de charge notoire en soi, dont cette installation abroge le génératuer électrique (14) quand le procédé de chargement est terminé.

4. Dispositif selon l'une des revendications 2 ou 3, **caractérisé en ce que** l'accumulateur électrique (15) est raccordé à un récepteur radio.
